# EUROPÄISCHE PATENTANMELDUNG

(11) **EP 4 678 805 A1**
(43) Veröffentlichungstag der Anmeldung: **14.01.2026**
(21) Anmeldenummer: 25180357.3
(22) Anmeldetag: 03.06.2025
(51) Int. Cl.: D06F 39/04, D06F 39/40, D06F 33/43, D06F 25/00, D06F 103/18, D06F 103/68, D06F 105/02, D06F 105/08, D06F 105/28, D06F 105/40

(54) **WÄSCHEBEHANDLUNGSGERÄT MIT EINER BEDAMPFUNGSFUNKTION UND EIN VERFAHREN ZUM BEDAMPFEN VON WÄSCHE**

(30) Priorität: 09.07.2024 DE 102024206443
(71) Anmelder: BSH Hausgeräte GmbH, 81739 München (DE)
(72) Erfinder: Perlitz, Dorian, 12159 Berlin (DE); Dobrusin, Alexander, 16761 Hennigsdorf (DE); Schubert, Wolfram, 18435 Stralsund (DE)

(57) **Zusammenfassung**

Die vorliegende Erfindung betrifft ein Wäschebehandlungsgerät (1) mit einer Bedampfungsfunktion zur Pflege von Wäsche, wobei das Wäschebehandlungsgerät (1) aufweist:
einen Laugenbehälter (2), der eine Heizkörpertasche (3) mit einem darin aufgenommenen Heizkörper (4) umfasst,
eine Trommel (5), die drehbar in dem Laugenbehälter (2) angeordnet ist,
eine Tür (6) zum Verschließen einer Öffnung des Laugenbehälters (2), über welche die Trommel (5) zugänglich ist,
eine Wasserzuleitung, die dazu ausgestaltet ist, Wasser dem Laugenbehälter zuzuführen,
eine Steuereinheit (9), die dazu ausgestaltet ist, das Wäschebehandlungsgerät anzusteuern und ein gewähltes Wäschepflegeprogramm durchzuführen,
wobei die Steuereinheit weiterhin derart ausgestaltet ist, dass im Anschluss an ein durchgeführtes Wäschepflegeprogramm eine Dampfbehandlung erfolgt,
wobei für die Dampfbehandlung zumindest Restwasser durch Erhitzen in der Heizkörpertasche verdampft,
und wobei nach einem letzten Schleudervorgang zur Entwässerung der Wäsche ein Abpumpvorgang vorgesehen ist und der Abpumpvorgang derart angesteuert ist, dass ein Füllstand aus Restwasser im Laugenbehälter zurückbleibt.

## Beschreibung

Die vorliegende Erfindung betrifft ein Wäschebehandlungsgerät mit einer Bedampfungsfunktion und ein Verfahren zum Bedampfen von Wäsche in einem Wäschebehandlungsgerät.

Im Stand der Technik gibt es bereits einige Wäschebehandlungsgeräte, insbesondere Waschmaschinen, die eine Bedampfungsfunktion aufweisen. Dabei wird üblicherweise Wasser in einem Laugenbehälter mittels eines Heizelements in heißen Wasserdampf umgewandelt und in eine Wäschetrommel, in der sich die Wäsche befindet, geleitet. Eine Bedampfungsfunktion kann entweder in Kombination mit einem Waschprogramm oder auch separat eingesetzt sein. Dabei kann die Bedampfungsfunktion Falten in der Wäsche minimieren, Gerüche und/oder Allergene entfernen und/oder zusätzliche Behandlungsmittel, wie Weichspüler oder andere chemische Reinigungsmittel, ersetzen. Ein alleiniges Anwenden nur der Bedampfungsfunktion kann zudem für ein Auffrischen der Wäsche, z.B. Entfernen von Falten und Gerüchen von einmalig getragener Kleidung, verwendet werden.

Im Stand der Technik wird die Bedampfungsfunktion vorrangig in Kombination mit einem regulären Waschprogramm genutzt, wodurch ein Nasswerden der Wäsche beim Einlassen von für die Bedampfungsfunktion vorgesehenem Wasser nur von geringer Relevanz ist, da die Wäsche ohnehin im Rahmen des Waschprogramms durchfeuchtet wird. Hierbei kann auch ein bereits vorhandener Wassereinlass verwendet werden, der dazu ausgerichtet ist, Wäsche in der Trommel möglichst schnell und komplett zu befeuchten. Soll jedoch ein Bedampfen durchgeführt werden, ohne dass die Wäsche durchnässt wird oder Wasserflecken aufweist, ist das vorhandene Wasserzufuhrsystem eines Wäschebehandlungsgerätes bis dato ungeeignet.

Ferner ist es wünschenswert bei bereits existierenden Wäschebehandlungsgeräten mit einer möglichst geringen Anpassung eine Bedampfung zu implementieren, bei der die Wäsche nicht durchnässt wird.

Die EP 2 733 250 A1 schlägt vor, ein Ventil zur Steuerung einer Wasserzufuhr getaktet zu steuern. Das Ventil soll dabei Öffnungsintervalle aufweisen, die geringer als 0,5 Sekunden sind. Damit soll der Wasserzufluss so beschränkt werden, dass ein Befeuchten der Wäsche durch das einfließende Wasser verhindert ist und dem Bedampfungssystem trotzdem ausreichend Wasser zugeführt wird. Es ist in der Praxis aber sehr schwierig, ein derart schnell getaktetes Ventil mit in dem Wäschebehandlungsgerät vorhandener Elektronik umzusetzen, weshalb eine Anwendung nicht ohne große Änderungen an dem Wäschebehandlungsgerät möglich ist. Wird das Ventil mit größeren Intervallen getaktet, kann der Wasserzufluss weniger genau gesteuert werden, was zu einem unerwünschten Befeuchten der Wäsche führen kann (z.B. zu Wasserflecken auf der Wäsche).

Der vorliegenden Erfindung liegt daher die Aufgabe zugrunde, ein Wäschebehandlungsgerät mit einer Bedampfungsfunktion und ein Verfahren zum Bedampfen bereitzustellen, bei dem ein Nasswerden der Wäsche beim Zuführen des Wassers für die Bedampfungsfunktion effektiv verhindert ist. Gleichzeitig soll ein Umgestaltungsaufwand, einer Implementierung der Bedampfungsfunktion in einem bestehenden Wäschebehandlungsgerät, möglichst gering sein und kostengünstig erfolgen.

Diese Aufgabe wird durch ein Wäschebehandlungsgerät gemäß Anspruch 1 und ein Verfahren gemäß Anspruch 9 gelöst. Weitere Vorteile und Merkmale ergeben sich aus den abhängigen Ansprüchen sowie der nachfolgenden Beschreibung und den Figuren.

Gemäß einem ersten Aspekt der vorliegenden Erfindung wird ein Wäschebehandlungsgerät mit einer Bedampfungsfunktion zur Pflege von Wäsche bereitgestellt, wobei das Wäschebehandlungsgerät umfasst: einen Laugenbehälter, der eine Heizkörpertasche mit einem darin aufgenommenen Heizkörper umfasst, eine Trommel, die drehbar in dem Laugenbehälter angeordnet ist, eine Tür zum Verschließen einer Öffnung des Laugenbehälters, über welche die Trommel zugänglich ist, eine Wasserzuleitung, die dazu ausgestaltet ist, Wasser dem Laugenbehälter zuzuführen, eine Steuereinheit, die dazu ausgestaltet ist, das Wäschebehandlungsgerät anzusteuern und ein gewähltes Wäschepflegeprogramm durchzuführen, wobei die Steuereinheit weiterhin derart ausgestaltet ist, dass im Anschluss an ein durchgeführtes Wäschepflegeprogramm eine Dampfbehandlung erfolgt, wobei für die Dampfbehandlung zumindest Restwasser durch Erhitzen in der Heizkörpertasche verdampft, und wobei nach einem letzten Schleudervorgang zur Entwässerung der Wäsche ein Abpumpvorgang vorgesehen ist und der Abpumpvorgang derart angesteuert ist, dass ein Füllstand aus Restwasser im Laugenbehälter zurückbleibt.

Das Wäschebehandlungsgerät kann beispielsweise eine Waschmaschine oder ein Waschtrockner sein. Es ist vorgesehen, dass das Wäschebehandlungsgerät eine Bedampfungsfunktion aufweist. Während die Bedampfungsfunktion ausgeführt wird, kann Wasser in und/oder in der Nähe der Heizkörpertasche durch den Heizkörper erwärmt und in der Folge verdampft werden. Der so erzeugte Dampf kann der Trommel zugeführt werden und mit in der Trommel aufgenommener Wäsche in Kontakt kommen. Die Bedampfungsfunktion kann Bestandteil eines Wäschebehandlungsprogramms sein oder separat ausgeführt werden.

Der Laugenbehälter kann in einem Gehäuse des Wäschebehandlungsgerätes schwingungsgedämpft aufgehängt sein. Ferner kann der Laugenbehälter mit Ausnahme zumindest einer Wasserzufuhr (z.B. des Wasserzulaufs) und einem Wasserablauf wasserdicht ausgestaltet sein. Insbesondere kann der Laugenbehälter den Wasserzulauf aufweisen, der im Bereich der Öffnung vorgesehen ist, und einen Hauptwasserzulauf, der so angeordnet ist, dass er Wasser direkt auf die Trommel leiten kann. Der Laugenbehälter kann eine zylindrische Form aufweisen und an einem axialen Ende davon eine Öffnung aufweisen, die mit der Tür verschließbar ist. Der Laugenbehälter kann die Trommel in seinem Inneren aufzunehmen. Zwischen dem Laugenbehälter und der Trommel kann ein Zwischenraum gebildet sein, dessen Größe so bemessen sein kann, dass eine Unwucht der Trommel beim Betrieb des Wäschebehandlungsgeräts nicht zu einer Berührung zwischen Trommel und Laugenbehälter führt. Mit anderen Worten kann sich, wenn sich in dem Laugenbehälter Wasser befindet, die Trommel über dem Wasserspiegel befinden, so dass kein Wasser in die Trommel eindringt.

Die Heizkörpertasche kann ein Bauteil sein, das zur Aufnahme und zum Sammeln von Wasser geeignet ist. Die Heizkörpertasche kann eine Vertiefung oder Ausstülpung des Laugenbehälters sein. Die Heizkörpertasche kann hinsichtlich der Schwererichtung in einem Betriebszustand des Wäschebehandlungsgeräts, am tiefsten Punkt des Laugenbehälters angeordnet sein. So kann sichergestellt sein, dass, sobald dem Laugenbehälter Wasser zugeführt ist, dieses zu der Heizkörpertasche gelangt. Vorteilhafterweise, kann die Heizkörpertasche eine oder mehrere Öffnungen aufweisen, die einen Austausch von Wasser und/oder Wasserdampf zwischen der Heizkörpertasche und dem Laugenbehälter ermöglichen. Ferner kann die Heizkörpertasche an einer tieferen Position als die Trommel angeordnet sein, so dass sichergestellt ist, dass der von der Heizkörpertasche erzeugte Dampf problemlos zu und in die Trommel gelangen kann. Zudem kann die Heizkörpertasche so in dem Laugenbehälter angeordnet sein, dass das Wasser direkt von dem Schauglas in die Heizkörpertasche gelangen kann. Alternativ kann die Heizkörpertasche so angeordnet sein, dass das Wasser von dem Schauglas zunächst auf eine Innenoberfläche des Laugenbehälters gelangt und von dort zu der Heizkörpertasche gelangt (der Heizkörpertasche also indirekt zugeführt wird). Vorzugsweise kann der Heizkörper derart in der Heizkörpertasche angeordnet sein, dass er einen guten Wärmeleitkontakt zu dem in der Heizkörpertasche befindlichem Wasser aufweist. Dazu kann der Heizkörper beispielsweise als eine Spirale in der Heizkörpertasche vorgesehen sein. Vorteilhafterweise kann der Heizkörper derart in der Heizkörpertasche angeordnet sein, dass er vollständig mit Wasser bedeckt ist, wenn die Heizkörpertasche mit Wasser gefüllt ist. Der Heizkörper kann beispielsweise ein Heizstab, ein Rohrheizkörper und/oder eine Heizspirale sein. Ferner kann die Heizkörpertasche einen Sensor aufweisen, der bestimmen kann, ob die Heizkörpertasche mit ausreichend Wasser gefüllt ist, damit der Heizkörper mit Wasser bedeckt ist. Somit kann verhindert werden, dass der Heizkörper überhitzt falls zu wenig Wasser in der Heizkörpertasche ist.

Die Trommel ist vorzugsweise dazu ausgestaltet, Wäsche darin aufzunehmen. Ferner kann die Trommel eine zylindrische Form aufweisen, die an einem axialen Ende davon geöffnet sein kann. Um den Dampf problemlos in die Trommel leiten zu können, kann die Trommel eine Vielzahl von Durchgangslöchern in ihrer Umfangsfläche oder Mantelfläche aufweisen. Die Trommel kann drehbar in dem Laugenbehälter gehalten sein. Vorteilhafterweise ist die Trommel so ausgestaltet, dass bei geöffneter Tür, Wäsche durch die Öffnung des Laugenbehälters in die Trommel gegeben werden kann. Insbesondere kann die Öffnung der Trommel im Wesentlichen der Öffnung des Laugenbehälters entsprechen und dieser zugewandt sein. Der Trommel kann Wasser zugeführt werden, indem das Wasser direkt durch den Hauptwasserzulauf den Umfang der Trommel geleitet wird und durch die Durchgangslöcher in die Trommel eintritt. Ferner kann der Trommel Wasser zugeführt werden, indem Wasser in den Laugenbehälter eingelassen wird, bis die Trommel zu einem bestimmten Anteil in das Wasser eintaucht. Abhängig von dem ausgeführten Waschgang können die verschiedenen Wasserzufuhrarten auch kombiniert werden.

Die Tür kann von einer ersten Position, in der die Tür geschlossen ist, in eine zweite Position, in der die Tür so geöffnet ist, so dass die Trommel von außen zugänglich ist, überführt werden. Die Tür kann insbesondere so ausgestaltet sein, dass sie einen fluiddichten und/oder wasserdichten Verschluss des Laugenbehälters gegenüber der Umgebung ermöglicht (d.h. wenn sich die Tür in der ersten Position befindet). Dazu kann das Wäschebehandlungsgerät beispielsweise eine Dichtmanschette aufweisen, mit der die Tür zusammenwirkt (Details folgen weiter unten). Die Tür weist ein zu der Trommel vorstehendes Schauglas auf. Ferner kann das Schauglas zumindest teilweise in die Trommel hineinragen. Das Schauglas kann, wenn sich die Tür in der ersten Position findet, zu der Trommel vorstehen. Das Schauglas kann transparent sein, so dass ein Nutzer bei geschlossener Tür in das Innere der Trommel sehen kann. Insbesondere kann das Schauglas in die Trommel hineinragen. Das Schauglas kann sich zumindest über 60 % der Türfläche, bevorzugt über zumindest über 80 % der Türfläche, erstrecken. Somit ist gewährleistet, dass ein Nutzer gute Einsicht in die Trommel hat. Die Tür kann einen das Schauglas umgebenden Rahmen aufweisen. Bevorzugt kann ein zentraler Schauglasbereich der Tür, wenn sich die Tür in der ersten Position befindet, weiter in das Innere des Laugenbehälters hineinragen als ein äußerer Bereich der Tür, insbesondere ein äußerer Bereich der Tür, der kein Schauglas aufweist. Mit anderen Worten kann das vorstehende Schauglas eine sich verjüngende Form aufweisen. Dadurch kann sichergestellt werden, dass das dem vorstehenden Schauglas zugeleitete Wasser zuverlässig entlang des Schauglases abgeleitet werden kann. Insbesondere kann dadurch gewährleistet werden, dass die Adhäsionskräfte, die das Wasser an dem Schauglas halten, größer sind als die kinetischen Kräfte des Wassers. Somit wird erreicht, dass die in der Trommel befindliche Wäsche durch der Heizkörpertasche zuzuführendes Wasser nicht nass wird.

Die Steuereinheit kann eine computerähnliche Schaltung sein, die Signale aufnehmen, verarbeiten und ausgeben kann. Dazu kann die Steuereinheit eine CPU und einen Speicher aufweisen. Die Steuereinheit kann den Volumenstrom des Wassers, das der Wasserzuleitung zuzuführen ist, mittels eines Stellorgans (beispielsweise eines Ventils) steuern, insbesondere begrenzen. Insbesondere kann die Steuereinheit dazu ausgestaltet sein, den Volumenstrom derart gering zu halten, dass das Wasser zuverlässig entlang dem Schauglas abläuft und nicht in die Trommel gelangt. Somit kann die Steuereinheit zusätzlich zu der Ausgestaltung des Schauglases und der Anordnung der Wasserzuleitung dafür sorgen, dass das der Heizkörpertasche zuzuführende Wasser die Trommel umgeht und darin befindliche Wäsche nicht befeuchtet. Durch die Steuerung des Volumenstroms kann sichergestellt werden, dass das aus der Wasserzuleitung auf das Schauglas geleitete Wasser nicht in Richtung der Trommel spritzt. Ein derartiges Spritzen kann auftreten, wenn der Volumenstrom des Wassers, das aus der Wasserzuleitung austritt, zu groß ist. Vorteilhafterweise kann die Steuereinheit derart ausgestaltet sein, dass sie durch Schließen und Öffnen der Wasserzuleitung einen Volumenstrom durch die Wasserzuleitung steuern kann. Beispielsweise kann sie dazu ausgestaltet sein, an einem Kontrollpunkt einen Durchflussquerschnitt der Wasserzuleitung einzustellen. Insbesondere kann die Steuereinheit dazu ausgestaltet sein, mittels eines Schließmechanismus den durch die Wasserleitung strömenden Volumenstrom zu steuern. Der Schließmechanismus kann beispielsweise ein Ventil, eine Absperrklappe, ein Absperrschieber oder ein Kugelhahn sein.

Ein Wassereinlass, mit dem Wasser auf ein Schauglas geleitet werden kann, ist aus dem Stand der Technik bekannt. In vielen Fällen wird ein Teil des Wassers, das während einem Waschgang dem Laugenbehälter zugeführt wird, so auf das Schauglas geleitet, dass es von dort direkt in die Trommel gelangt, um ein zügiges Durchnässen der Wäsche in der Trommel sicherzustellen. Eine solche Anordnung hat den Vorteil, dass ein Nutzer sofort nach einem Start eines Waschprogramms sehen kann, wie das Wasser der Trommel zugeführt wird. Dies dient als eine Rückmeldung an den Nutzer, dass das Wäschebehandlungsgerät die Arbeit aufgenommen hat. Des Weiteren hat eine Befeuchtung des Schauglases den Vorteil, dass die Reibung zwischen dem Schauglas und der Wäsche in der Trommel während des Betriebs eines Wäschebehandlungsgeräts verringert ist.

Mit der vorliegenden Erfindung ist eine kostengünstige Bereitstellung einer Dampfbehandlung umsetzbar, die ein Bügeln erleichtert und eine Faltenbildung unterbindet. Kostengünstig ist die vorliegende Erfindung deshalb, da neben den herkömmlichen Einlassventilen keine weiteren Ventile benötigt werden, wie beispielsweise ein sogenanntes Low Flow Ventil. Ein Low Flow Ventil ist ein Ventil mit einem niedrigen Durchfluss beziehungsweise Ventile, die einen sehr genau messbaren Durchfluss bereitstellen. Diese Ventile sind teuer, so dass ein Wäschepflegegerät oder Wäschebehandlungsgerät, welches ein solches Ventil umfasst, in der Regel nur im hochpreisigen Segment angeboten werden kann. Die vorliegende Erfindung ist auch für günstigere Geräte möglich, da die Herstellungskosten geringer sind.

Vorzugsweise erfolgt zur Erreichung eines vordefinierten Füllstands bei einem Unterschreiten (des Füllstands) eine Zufuhr von Wasser über die Wasserzuleitung in den Bereich der Heizkörpertasche in den Laugenbehälter, sodass das Restwasser und das zugeführte Wasser den vordefinierten Füllstand ergeben. Sollte das Restwasser, das in der Wäsche beim letzten Schleudervorgang zur Entwässerung der Wäsche nicht ausreichend sein, um den vordefinierten Füllstand zu erreichen, kann der vordefinierte Füllstand durch eine Zufuhr von Wasser erreicht werden, so dass die Bedampfung starten beziehungsweise erfolgen kann.

Restwasser kann im vorliegenden Fall nur Restwasser sein, das heißt Wasser, das im letzten bzw. finalen Abpumpvorgang nicht mit abgepumpt wurde und im Laugenbehälter aktiv zurückgehalten wird, aber auch eine Mischung aus Restwasser und Wasser sein, wobei Wasser über eine Wasserzuleitung dem Laugenbehälter aktiv zugeführt wird.

Vorteilhafterweise erfolgt zur Erreichung eines vordefinierten Füllstandes bei einem Überschreiten (des Füllstands) mindestens ein weiteres Abpumpen. Das Abpumpen kann getaktet erfolgen. Mit anderen Worten gesagt, kann sich durch mindestens ein weiteres Abpumpen langsam an den vordefinierten Füllstand angenähert werden.

Der Abpumpvorgang von Restwasser aus dem Laugenbehälter ist vorzugsweise beim Zulauf von Wasser über die Wasserzuleitung gestoppt, sodass ein schnelles Erreichen des vordefinierten Füllstands gewährleistet ist.

Der vordefinierte Füllstand erstreckt sich vorteilhafterweise von einem Boden der Heizkörpertasche bis unterhalb eines Trommelmantels der Trommel. Es ist zumindest der Heizkörper im Wesentlichen vollständig mit Restwasser und/oder mit Wasser bedeckt ist. Es muss jedoch sichergestellt sein, dass der Füllstand nicht in die Trommel hineinreicht, sodass die Wäsche erneut durchnässt wird beziehungsweise in Wasser eingelegt ist. Bevorzugt ist zumindest die Heizkörpertasche vollständig mit Restwasser und Wasser bedeckt. Besonders bevorzugt ist zumindest der Heizkörper der Heizkörpertasche vollständig mit Restwasser und Wasser bedeckt, sodass das Restwasser beziehungsweise Wasser effektiv erhitzt werden kann.

Beim Zulauf von Wasser über die Wasserzuleitung rotiert die Trommel vorzugsweise mit einer Drehgeschwindigkeit mit einer Drehgeschwindigkeit von maximal 800 U/min, bevorzugt mit einer Drehgeschwindigkeit von maximal 700 U/min und besonders bevorzugt mit einer Drehgeschwindigkeit von maximal 600 U/min. Ein erneutes Befeuchten der Wäsche wird beim Zulauf von Wasser unterbunden, da durch das Rotieren der Trommel bei maximal 800 U/min das zulaufende Wasser an den Laugenbehälter gedrückt wird und am Laugenbehälter entlang in einen unteren Bereich des Laugenbehälters strömt.

Die Heizkörpertasche ist in einer Betriebsstellung des Wäschebehandlungsgeräts tiefer liegend angeordnet. In einer Betriebsstellung tieferliegend kann hinsichtlich der Heizkörpertasche bedeuten, dass die Heizkörpertasche, in einer für den Betrieb vorgesehenen räumlichen Anordnung und Orientierung des Wäschebehandlungsgeräts, auf einer geringeren Höhe angeordnet ist als die Tür. Dadurch kann auch an einem Schauglas das Wasser in Richtung der Heizkörpertasche abgeleitet werden. Mit anderen Worten können die Wasserzuleitung, das Schauglas und die Heizkörpertasche so angeordnet sein, dass Wasser in einer Betriebsstellung durch die Gravitationskraft getrieben, von der Wasserzuleitung zu dem Schauglas gelangt und an dem Schauglas herabläuft, wobei das Wasser in der Folge direkt oder indirekt in die Heizkörpertasche gelangt. Folglich kann der Heizkörpertasche Wasser zugeführt werden, ohne dass das Wasser in die Trommel gelangt oder diese vorher passiert. Ferner kann der Heizkörpertasche das Wasser nur mithilfe der Schwerkraft zugeführt werden, ohne das Pumpen oder ähnliches notwendig ist.

Auf dem Schauglas kann ein Wasser-Auftreffpunkt gebildet sein, auf den das aus der Wasserzuleitung ausfließende Wasser auf das Schauglas auftrifft. Der Wasser-Auftreffpunkt kann neben einem Scheitel des vorstehenden Schauglases gebildet sein. Somit ist gewährleistet, dass das Wasser von dem Wasser-Auftreffpunkt nicht wegspritzt, sondern entlang des Schauglases abläuft. Das vorstehende Schauglas kann eine geneigte Schauglasgeometrie aufweisen. Die geneigte Schauglasgeometrie kann ein Bereich des Schauglases sein, der eben ausgebildet ist und hinsichtlich der horizontalen geneigt ist. Der Wasser-Auftreffpunkt kann sich in der geneigte Schauglasgeometrie befinden. Somit kann noch zuverlässiger verhindert werden, dass das Wasser von der geneigten Schauglasgeometrie wegspritzt. Von dem Wasser-Auftreffpunkt kann das Wasser dann dank der Adhäsion des Wassers an dem Schauglas entlang des Schauglases abgeleitet werden. Mit anderen Worten kann das Wasser von dem Wasser-Auftreffpunkt entlang des Schauglases zu dem tiefsten Punkt des Schauglases geführt werden (z.B. zu einer Stelle, die dem Scheitel des Schauglases gegenüberliegt) und von dort abtropfen bzw. abfließen. Während des Ablaufens des Wassers entlang des Schauglases kann das Wasser stets in Kontakt mit dem Schauglas sein. Somit kann zuverlässig sichergestellt werden, dass kein Wasser in die Trommel gelangt. Mit anderen Worten kann das Wasser unter Umgehung der Trommel entlang des Schauglases abgeleitet werden.

Vorzugsweise ist der Abpumpvorgang getaktet und nach jedem Abpumpen ist eine Abpumppause vorgesehen. Dadurch kann sich das Restwasser beziehungsweise das Wasser 'beruhigen' und vollzieht keine wellenartigen Bewegungen.

Vorteilhafterweise erfolgt in der Abpumppause eine Messung des Füllstands des Restwasser. Das 'beruhigte' Restwasser beziehungsweise Wasser ist aussagekräftig und gut messbar, da keine Schwankungen beziehungsweise Wellen vorhanden sind.

Gemäß einem weiteren Aspekt der Erfindung ist ein Verfahren zum Bedampfen von Wäsche in einem Wäschebehandlungsgerät, wobei das Verfahren umfasst:
Bereitstellen eines Wäschebehandlungsgerätes gemäß einem der vorhergehenden Aspekte und Durchführung eines Wäschepflegeprogramms mit mehreren aufeinander folgenden Programmschritten, wobei ein letzter Programmschritt ein Schleudern zur Entwässerung der Wäsche und Abpumpen von Wasser aus dem Laugenbehälter umfasst, wobei das Abpumpen beim letzten Programmschritt derart ausgestaltet ist, dass Restwasser im Laugenbehälter zurückbleibt. Anschließend erfolgt ein Messen eines Füllstands an Restwasser im Laugenbehälter, wobei in Abhängigkeit des Füllstandes:
a) Bei Überschreiten des vordefinierten Füllstands ein weiteres Abpumpen von Restwasser erfolgt,
b) Bei Unterschreiten des vordefinierten Füllstands beim Abpumpen im letzten Programmschritt ein Zulauf von Wasser über die Wasserzuleitung erfolgt,
c) Messen des neuen Füllstandes,
   wobei die Schritte a) bis c) wiederholt werden bis der vordefinierte Füllstand in dem Laugenbehälter erreicht ist, wobei
bei Erreichen des vordefinierten Füllstandes das Restwasser von dem in der Heizkörpertasche aufgenommenen Heizkörper erhitzt wird, sodass der erzeugte Dampf in die Trommel strömt.

Gegen Ende eines jeden Wäschepflegeprogramms mit dem Wäsche gewaschen wird, ist ein Spülvorgang vorgesehen, bei dem frisches Wasser zum Spülen der Wäsche in den Laugenbehälter strömt und bei dem die Wäsche vom Restspülmittel befreit beziehungsweise bei dem Restspülmittel aus der Wäsche gespült wird, ist das Restwasser nach dem Spülvorgang sehr sauber. Restspülmittel kann auch als Restwaschmittel bezeichnet werden. Das Restwasser würde bei herkömmlichen Wäschepflegeprogrammen vollständig abgepumpt werden und in einen Abfluss geleitet werden. Bei der vorliegenden Erfindung wird jedoch das Restwasser nicht komplett abgepumpt, sondern lediglich ein Teil davon. Das im Laugenbehälter zurückgehaltene Restwasser wird weiterverwendet, wodurch ein umweltschonender Umgang mit Ressourcen bereitgestellt wird. Es wird ein Füllstand an Restwasser gemessen und mit einem vordefinierten beziehungsweise mit einem vorbestimmten Füllstand verglichen. Bei einer Überschreitung des vordefinierten Füllstands erfolgt ein weiteres Abpumpen. Dadurch erfolgt eine langsame Annäherung an den vordefinierten Füllstand. Bei einer Unterschreitung des vordefinierten Füllstands erfolgt ein Zulauf von Wasser über die Wasserzuleitung. Dadurch erfolgt ebenfalls eine Annäherung an den vordefinierten Füllstand. Beide Vorgänge, die bei einer Überschreitung beziehungsweise die bei einer Unterschreitung eintreten, können sich wiederholen, so dass der vordefinierte Füllstand erreicht und ein langsames Annähern an den vordefinierten Füllstand bereitgestellt wird.

Durch Erhitzen des Restwassers durch das in der Heizkörpertasche aufgenommene Heizelement, wird das Restwasser in Dampf umgewandelt. Der Dampf strömt in die Trommel. In der Trommel wird die Wäsche von dem heißen Dampf benetzt, wodurch Falten und Knicke in der gewaschenen Wäsche zumindest reduziert werden.

Beim Zulauf von Wasser über die Wasserzuleitung in den Laugenbehälter, wird die Trommel vorteilhafterweise mit einer Geschwindigkeit mit einer Drehgeschwindigkeit von maximal 800 U/min, bevorzugt mit einer Drehgeschwindigkeit von maximal 700 U/min und besonders bevorzugt mit einer Drehgeschwindigkeit von maximal 600 U/min rotiert. Ein erneutes, ungewolltes Befeuchten der Wäsche oder sogar ein Einweichen der Wäsche wird dadurch vermieden, da bei einer Rotation von maximal 800 U/min der Zulauf von Wasser über eine Einspülschale oder einen direkten Zulauf in den Laugenbehälter durch die Zentrifugalkraft an den Laugenbehälter 'gedrückt' wird, sodass das Wasser an einer Wand des Laugenbehälters in Richtung einer Heizkörpertasche des Laugenbehälters schwerkraftbedingt abläuft beziehungsweise hinströmt.

Vorzugsweise ist der vordefinierte Füllstand erreicht, wenn sich das Restwasser und/oder das Wasser von der Heizkörpertasche von einem Boden der Heizkörpertasche bis unterhalb eines Trommelmantels der Trommel erstreckt. Bevorzugt ist zumindest die Heizkörpertasche vollständig mit Restwasser und Wasser bedeckt. Besonders bevorzugt ist zumindest der Heizkörper der Heizkörpertasche vollständig mit Restwasser und Wasser bedeckt. Dadurch ist sichergestellt, dass beim Bedampfen das Restwasser erhitzt werden kann, sodass eine Dampfbehandlung durchgeführt werden kann. Dabei sollte das Restwasser aber in einem Ruhezustand sein beziehungsweise 'beruhigt' sein. Das bedeutet, dass keine Rotation der Trommel und kein erneuter Zulauf an Wasser durchgeführt wird. Wichtig ist, dass das Restwasser nicht in die Trommel hineinreicht, sodass die Wäsche erneut eingelegt und/oder erneut befeuchtet und/oder erneut nass wird.

Ein Erreichen des vordefinierten Füllstandes kann wie folgt aussehen. Dabei ist mindestens ein Abpumpen beziehungsweise mindestens ein Abpumpvorgang nach dem letzten Schleudervorgang und mindestens ein Messen des Füllstandes erforderlich. Vorzugsweise wird mindestens einmal ein Abpumpen, mindestens einmal ein Zulauf von Wasser in den Laugenbehälter und mindestens einmal ein Messen des Füllstandes durchgeführt. Der Vorgang des Erreichens des vordefinierten Füllstandes kann dabei von der Steuereinheit folgendermaßen angesteuert sein: Einschalten einer Pumpe beziehungsweise Abpumpen des in dem Laugenbehälter vorhandenen Restwassers bzw. Wassers für ungefähr 0,3s bis 1,5s. Anschließend daran wird die Pumpe für ungefähr 2s bis 4s ausgeschalten beziehungsweise wird eine Abpumppause für 2s bis 4s eingelegt. Anschließend wird der Füllstand bestimmt beziehungsweise gemessen und ein Vergleich mit einem vordefinierten Füllstand verglichen.

Bei Überschreiten des vordefinierten Füllstandes erfolgt ein erneutes Abpumpen von Restwasser aus dem Laugenbehälter. Anschließend erfolgt ein erneutes Messen des Füllstandes und ein Vergleich des Füllstandes mit dem vordefinierten Füllstand. Ist der vordefinierte Füllstand erreicht, wird die Dampfbehandlung gestartet. Ansonsten erfolgt ein erneutes Abpumpen mit daran anschließender Messung des Füllstandes und ein Vergleich des Füllstandes mit dem vordefinierten Füllstand. Dieser Vorgang beziehungsweise Prozess kann sich beliebig oft wiederholen, bis der Füllstand dem vordefinierten Füllstand entspricht.

Bei Unterschreiten des vordefinierten Füllstandes erfolgt ein Zulauf von Wasser. Anschließend erfolgt ein erneutes Messen des Füllstandes und ein Vergleich des Füllstandes mit dem vordefinierten Füllstand. Ist der vordefinierte Füllstand erreicht, wird die Dampfbehandlung gestartet. Ansonsten erfolgt ein erneuter Zulauf von Wasser mit daran anschließender Messung des Füllstandes und ein Vergleich des Füllstandes mit dem vordefinierten Füllstand. Dieser Vorgang beziehungsweise Prozess kann sich beliebig oft wiederholen, bis der Füllstand dem vordefinierten Füllstand entspricht.

Falls der vordefinierte Füllstand schon nach einem ersten Abpumpen erreicht ist, wird die Dampfbehandlung gestartet. Nach einem jeden Abpumpen beziehungsweise nach jedem Abpumpvorgang sowie nach jedem Zulauf von Wasser folgt anschließend ein erneutes Messen des Füllstandes, um zu Messen, ob der vordefinierte Füllstand erreicht ist. Die oben beschriebenen Vorgänge können sich beliebig oft wiederholen, jedoch nur so oft, bis der vordefinierte Füllstand erreicht ist.

Bevorzugt kann die Steuereinheit dazu ausgestaltet sein, den definierten Füllstand für die Bedampfungsfunktion auf 0,5 I bis 5 I, bevorzugt 1 I bis 2 I und besonders bevorzugt 1,3 I bis 1,7 I, festzulegen beziehungsweise einzustellen. Das Restwasser beziehungsweise das wird Wasser der Heizkörpertasche zugeführt. Eine geeignete insgesamt zugeführte Wassermenge beziehungsweise ein vordefinierter Füllstand kann einerseits sicherstellen, dass der Wasserstand in dem Lagenbehälter nicht zu hoch ist, d.h. dass das Wasser nicht an die Trommel und darin befindliche Wäsche heranreicht, und stellt andererseits sicher, dass der Heizkörper im Wasser eingetaucht ist, um ein Verdampfen des Wassers sicherzustellen, ohne dass der Heizkörper überhitzt.

Vorteilhafterweise kann das Wäschebehandlungsgerät einen Behandlungsmittelbehälter umfassen, der stromaufwärts der Wasserzuleitung angeordnet ist. Der Behandlungsmittelbehälter kann auch als sogenannte Einspülschale bezeichnet werden. Der Behandlungsmittelbehälter kann eine Hauptwaschkammer für ein Behandlungsmittel zur Verwendung während einem Hauptwaschgang, und eine Vorwaschkammer für ein Behandlungsmittel zur Verwendung während einem Vorwaschgang aufweisen, wobei der Behandlungsmittelbehälter so ausgestaltet sein kann, dass das der Heizkörpertasche für die Bedampfungsfunktion direkt zuzuführende Wasser durch die Vorwaschkammer geleitet werden kann. Mit anderen Worten kann die Wasserzuleitung, die für die Bedampfungsfunktion verwendet wird, durch die Vorwaschkammer des Behandlungsmittelbehälters führen. Damit kann vorteilhafterweise eine im Stand der Technik schon vorhandene Wasserzuleitung für das erfindungsgemäße Bedampfungsprogramm des Wäschebehandlungsgeräts verwendet werden.

Weitere Vorteile und Merkmale der vorliegenden Erfindung ergeben sich aus der nachfolgenden Beschreibung bevorzugter Ausführungsformen mit Bezug auf die beigefügten Figuren. Es versteht sich, dass einzelne in den jeweiligen Figuren gezeigte Ausführungsformen Merkmale aufweisen können, die auch in anderen Ausführungsformen zum Einsatz gelangen können, auch wenn dies nicht explizit genannt ist und sofern dies nicht aufgrund technischer Gegebenheiten oder explizit ausgeschlossen wurde.

Es zeigen:
- Fig. 1:: einen schematischen Querschnitt eines Wäschebehandlungsgeräts gemäß einer Ausführungsform der vorliegenden Erfindung aus einer Vorderansicht betrachtet;
- Fig. 2:: einen schematisch Querschnitt A-A aus Fig. 1;
- Fig. 3:: einen schematischen Ablauf eines erfindungsgemäßen Wäschebehandlungsgeräts mit einer an ein Wäschepflegeprogramm anschließenden Dampfbehandlung.

Fig. 1 zeigt schematisch einen Querschnitt eines Wäschebehandlungsgeräts 1 gemäß einer Ausführungsform der vorliegenden Erfindung aus einer Vorderansicht betrachtet. Das gezeigte Wäschebehandlungsgerät 1 umfasst einen Laugenbehälter 2 und eine in dem Laugenbehälter 2 drehbar angeordnete Trommel 5. Über eine Öffnung in dem Laugenbehälter 2 und der Trommel 5, die mittels einer Tür 6 verschließbar ist, kann der Trommel 5 Wäsche zugeführt und entnommen werden. Darüber hinaus weist das Wäschebehandlungsgerät 1 einen Behandlungsmittelbehälter 15 mit einer Hauptwaschkammer 16 und einer Vorwaschkammer 17 auf. Bei der vorliegenden Ausführungsform ist das Wäschebehandlungsgerät 1 derart ausgestaltet, dass Wasser über einen ersten Wasserauslass 18, der an der Hauptwaschkammer 16 angeschlossen ist, über einen Hauptwasserzulauf 30 direkt in den Laugenbehälter 2 geleitet werden kann. Über einen zweiten Wasserauslass 19, der an der Vorwaschkammer 17 des Behandlungsmittelbehälters 15 angeschlossen ist, kann der Wasserzuleitung 8 Wasser zugeführt werden. Die Wasserzuleitung 8 ist dazu ausgestaltet, das Wasser auf ein Schauglas 7 der Tür 6 zu leiten.

Das Schauglas 7 ist dabei derart ausgestaltet, dass das Wasser unter Umgehung der Trommel 5 zu einer Heizkörpertasche 3, in der ein Heizkörper 4 angeordnet ist, geleitet werden kann. Alternativ kann das Wasser auch direkt über eine Wasserzuleitung, beispielsweise über einen Hauptwasserleitung 30 in den Laugenbehälter 2 geführt werden. Dabei rotiert die Trommel vorzugsweise mit einer Drehgeschwindigkeit von maximal 800 U/min, bevorzugt mit einer Drehgeschwindigkeit von maximal 700 U/min und besonders bevorzugt mit einer Drehgeschwindigkeit von maximal 600 U/min. In der Heizkörpertasche 3 wird das Wasser durch den Heizkörper 4 in der Dampfbehandlung beziehungsweise beim Vorgang verdampfen zunächst erhitzt, wodurch Wasserdampf entsteht. Die Heizkörpertasche 3 steht in einer Fluidverbindung mit dem Laugenbehälter 2 über den der erzeugte Wasserdampf in die Trommel 5 gelangt. Der Durchfluss bzw. Volumenstrom von Wasser, das durch die Wasserzuleitung 8 geleitet wird, wird von einer Steuereinheit 9 (nicht gezeigt) gesteuert.

Fig. 2 zeigt schematisch einen Blick auf einen Querschnitt durch die in Fig. 1 eingezeichnete Schnittlinie A-A. In dieser Ausführungsform umfasst das Wäschebehandlungsgerät 1 eine Steuereinheit 9, die über ein erstes Ventil 12 den Volumenstrom von Wasser steuert, das über den Behandlungsmittelbehälter 15 in die Wasserzuleitung 8 geleitet wird. Das Wäschebehandlungsgerät 1 umfasst weiterhin ein zweites Ventil 13, das ebenfalls von der Steuereinheit 9 gesteuert wird. Mittels einer Wasserzufuhr 20 wird dabei Wasser durch eines oder mehrere der zwei Ventile geleitet, sofern das entsprechende Ventil geöffnet ist. Das zweite Ventil 13 dient der Zuführung von Wasser zu der Hauptwaschkammer 16. Das erste Ventil 12 leitet das Wasser in die Vorwaschkammer 17 des Behandlungsmittelbehälters 15. Der Behandlungsmittelbehälter 15 kann vorzugsweise derart ausgestaltet sein, dass er Wasser aus der Vorwaschkammer 17 ausschließlich in die Wasserzuleitung 8 leitet, die zu dem Schauglas 7 führt.

Fig. 3 zeigt einen schematischen Ablauf eines erfindungsgemäßen Wäschebehandlungsgeräts mit einer an ein Wäschepflegeprogramm anschließenden Dampfbehandlung.

Der Ablauf umfasst im Wesentlichen einen ersten Schritt 101, einen zweiten Schritt 102 und einen dritten Schritt 103. Der erster Schritt 101 umfasst ein Durchführen eines Wäschepflegeprogramms mit mehreren aufeinander folgenden Programmschritten. Ein Übergang vom ersten Schritt 101 zu dem zweiten Schritt 102 verläuft fließend, da das Wäschepflegeprogramm einen finalen Programmschritt, nämlich einen Schleudervorgang und einen Abpumpvorgang beziehungsweise ein Abpumpen von Restwasser beziehungsweise Wasser, welches im finalen Schleudervorgang aus der Wäsche gelöst wird, umfasst. Mit anderen Worten gesagt, umfasst ein letzter Programmschritt ein Schleudern zur Entwässerung der Wäsche und ein Abpumpen von Wasser aus dem Laugenbehälter. Das Abpumpen kann zumindest abschnittsweise dem ersten Schritt 101 als auch dem zweiten Schritt 102 zugeordnet werden. Der zweite Schritt 102 umfasst ein Einstellen eines Füllstandes, insbesondere eines vordefinierten Füllstands.

Das Abpumpen ist beim finalen beziehungsweise beim letzten Programmschritt derart ausgestaltet, dass Restwasser im Laugenbehälter 2 zurückbleibt beziehungsweise zurückgehalten wird. Das bedeutet, dass das Abpumpen gegenüber einem herkömmlichen Abpumpvorgang eines Wäschepflegeprogramms abgebrochen wird, so dass Restwasser im Laugenbehälter 2 zurückgehalten wird. Anschließend erfolgt ein Messen eines Füllstands an Restwasser im Laugenbehälter 2. Ist ein vordefinierter Füllstand erreicht, startet die Bedampfung. Bei der Bedampfung wird das Restwasser erhitzt, sodass es verdampft und in die Trommel 5 strömt.

Wird bei der Messung des Füllstandes festgestellt, dass der vordefinierte Füllstand überschritten ist, erfolgt ein weiteres Abpumpen von Restwasser. Anschließend folgt wieder eine Messung des Füllstandes. Es ist vorgesehen, dass sich beim Überschreiten des vordefinierten Füllstandes durch mindestens ein erneutes Abpumpen langsam an den vordefinierten Füllstand herangetastet wird.

Wird bei der Messung des Füllstandes festgestellt, dass der vordefinierte Füllstand unterschritten ist, da beispielsweise beim Abpumpen zu viel Restwasser abgepumpt wurde, erfolgt ein Zulauf von Wasser über die Wasserzuleitung 8. Auch hier wird anschließend an den Zulauf von Wasser erneut gemessen, ob der vordefinierte Füllstand erreicht ist. Ist der vordefinierte Füllstand erreicht, startet die Bedampfung. Wird beim Messen des neuen Füllstandes festgestellt, dass der vordefinierte Füllstand wiederum unterschritten ist, erfolgt erneut ein Zulauf von Wasser über die Wasserleitung 8. Sollte der Füllstand über dem vordefinierten Füllstand sein, erfolgt ein Abpumpen, wie oben bereits beschreiben wurde. Das Messen des Füllstandes als auch der Zulauf von Wasser können sich wiederholen. Auch hier wird sich vorzugsweise langsam an den vordefinierten Füllstand angenähert. Der Zulauf von Wasser erfolgt bei einer Trommelrotation. Vorzugsweise rotiert die Trommel 5 mit einer Drehgeschwindigkeit von maximal 800 U/min, bevorzugt mit einer Drehgeschwindigkeit von maximal 700 U/min und besonders bevorzugt mit einer Drehgeschwindigkeit von maximal 600 U/min. Dadurch wird das in den Laugenbehälter einströmende Wasser von der Trommel 5 ferngehalten und wird zu der Heizkörpertasche 3 geleitet.

Ist der vordefinierte Füllstand erreicht, erfolgt ein dritter Schritt 103. Im dritten Schritt 103 wird das Restwasser, das sich aus Restwasser und Wasser zusammensetzen kann, von dem Heizkörper 4, der in der Heizkörpertasche 3 angeordnet ist, erhitzt, sodass der erzeugte Dampf in die Trommel 5 strömt.

### BEZUGSZEICHENLISTE

- 1: Wäschebehandlungsgerät
- 2: Laugenbehälter
- 3: Heizkörpertasche
- 4: Heizkörper
- 5: Trommel
- 6: Tür
- 7: Schauglas
- 8: Wasserzuleitung
- 9: Steuereinheit
- 12: Erstes Ventil
- 13: Zweites Ventil
- 15: Behandlungsmittelbehälter
- 16: Hauptwaschkammer
- 17: Vorwaschkammer
- 18: Erster Wasserauslass
- 19: Zweiter Wasserauslass
- 20: Wasserzufuhr
- 30: Hauptwasserzulauf

- 101: Erster Schritt
- 102: Zweiter Schritt
- 103: Dritter Schritt

## Patentansprüche

1. Wäschebehandlungsgerät (1) mit einer Bedampfungsfunktion zur Pflege von Wäsche, wobei das Wäschebehandlungsgerät (1) aufweist:
einen Laugenbehälter (2), der eine Heizkörpertasche (3) mit einem darin aufgenommenen Heizkörper (4) umfasst,
eine Trommel (5), die drehbar in dem Laugenbehälter (2) angeordnet ist,
eine Tür (6) zum Verschließen einer Öffnung des Laugenbehälters (2), über welche die Trommel (5) zugänglich ist,
eine Wasserzuleitung (8), die dazu ausgestaltet ist, Wasser dem Laugenbehälter (2) zuzuführen,
eine Steuereinheit (9), die dazu ausgestaltet ist, das Wäschebehandlungsgerät (1) anzusteuern und ein gewähltes Wäschepflegeprogramm durchzuführen,
wobei die Steuereinheit (9) weiterhin derart ausgestaltet ist, dass im Anschluss an ein durchgeführtes Wäschepflegeprogramm eine Dampfbehandlung erfolgt,
wobei für die Dampfbehandlung zumindest Restwasser durch Erhitzen in der Heizkörpertasche (3) verdampft,
und wobei nach einem letzten Schleudervorgang zur Entwässerung der Wäsche ein Abpumpvorgang vorgesehen ist und der Abpumpvorgang derart angesteuert ist, dass ein Füllstand aus Restwasser im Laugenbehälter (2) zurückbleibt.

2. Wäschebehandlungsgerät (1) nach Anspruch 1, **dadurch gekennzeichnet, dass** zur Erreichung eines vordefinierten Füllstands bei einem Unterschreiten eine Zufuhr von Wasser über die Wasserzuleitung (8) in den Bereich der Heizkörpertasche (3) in den Laugenbehälter (2) erfolgt, sodass das Restwasser und das zugeführte Wasser den vordefinierten Füllstand ergeben.

3. Wäschebehandlungsgerät (1) nach Anspruch 1 oder 2, **dadurch gekennzeichnet, dass** zur Erreichung eines vordefinierten Füllstandes bei einem Überschreiten ein mindestens ein weiteres Abpumpen erfolgt.

4. Wäschebehandlungsgerät (1) nach einem der vorangehenden Ansprüche, **dadurch gekennzeichnet, dass** der Abpumpvorgang von Restwasser aus dem Laugenbehälter (2) beim Zulauf von Wasser über die Wasserzuleitung (8) gestoppt ist.

5. Wäschebehandlungsgerät (1) nach einem der vorangehenden Ansprüche, **dadurch gekennzeichnet, dass** sich der vordefinierte Füllstand von einem Boden der Heizkörpertasche (3) bis unterhalb eines Trommelmantels der Trommel (5) erstreckt.

6. Wäschebehandlungsgerät (1) nach einem der vorangehenden Ansprüche, **dadurch gekennzeichnet, dass** beim Zulauf von Wasser über die Wasserzuleitung (8) die Trommel (5) mit einer Drehgeschwindigkeit von maximal 800 U/min, bevorzugt mit einer Drehgeschwindigkeit von maximal 700 U/min und besonders bevorzugt mit einer Drehgeschwindigkeit von maximal 600 U/min rotiert.

7. Wäschebehandlungsgerät (1) nach einem der vorangehenden Ansprüche, **dadurch gekennzeichnet, dass** der Abpumpvorgang getaktet ist und nach jedem Abpumpen eine Abpumppause vorgesehen ist.

8. Wäschebehandlungsgerät (1) nach Anspruch 7, **dadurch gekennzeichnet, dass** in der Abpumppause eine Messung des Füllstands des Restwasser erfolgt.

9. Verfahren zum Bedampfen von Wäsche in einem Wäschebehandlungsgerät, wobei das Verfahren umfasst:
Bereitstellen eines Wäschebehandlungsgerätes (1) gemäß einem der vorhergehenden Ansprüche,
Durchführung eines Wäschepflegeprogramms mit mehreren aufeinander folgenden Programmschritten, wobei ein letzter Programmschritt ein Schleudern zur Entwässerung der Wäsche und Abpumpen von Wasser aus dem Laugenbehälter (2) umfasst,
wobei das Abpumpen beim letzten Programmschritt derart ausgestaltet ist, dass Restwasser im Laugenbehälter (2) zurückbleibt,
Messen eines Füllstands an Restwasser im Laugenbehälter (2),
wobei in Abhängigkeit des Füllstandes:
a) Bei Überschreiten des vordefinierten Füllstands ein weiteres Abpumpen von Restwasser erfolgt,
b) Bei Unterschreiten des vordefinierten Füllstands beim Abpumpen im letzten Programmschritt ein Zulauf von Wasser über die Wasserzuleitung (8) erfolgt,
c) Messen des neuen Füllstandes,
wobei die Schritte a) bis c) wiederholt werden bis der vordefinierte Füllstand in dem Laugenbehälter (2) erreicht ist,
bei Erreichen des vordefinierten Füllstandes das Restwasser von dem in der Heizkörpertasche (3) aufgenommenen Heizkörper (4) erhitzt wird, sodass der erzeugte Dampf in die Trommel (5) strömt.

10. Verfahren zum Bedampfen von Wäsche nach Anspruch 9, **dadurch gekennzeichnet, dass** beim Zulauf von Wasser über die Wasserzuleitung (8) in den Laugenbehälter (2), die Trommel (5) mit einer Geschwindigkeit mit einer Drehgeschwindigkeit von maximal 800 U/min, bevorzugt mit einer Drehgeschwindigkeit von maximal 700 U/min und besonders bevorzugt mit einer Drehgeschwindigkeit von maximal 600 U/min rotiert wird.

11. Verfahren zum Bedampfen von Wäsche nach einem der Ansprüche 9 oder 10, **dadurch gekennzeichnet, dass** der vordefinierte Füllstand erreicht ist, wenn sich das Restwasser und/oder das Wasser von der Heizkörpertasche (3) bis von einem Boden der Heizkörpertasche (3) bis unterhalb eines Trommelmantels der Trommel (5) erstreckt.
